# EUROPÄISCHE PATENTSCHRIFT

(11) **EP 1 816 279 B1**
(45) Veröffentlichungstag und Bekanntmachung des Hinweises auf die Patenterteilung: **19.10.2011**
(21) Anmeldenummer: 07001801.5
(22) Anmeldetag: 27.01.2007
(51) Int. Cl.: E04F 10/08, E06B 7/084

(54) **Lamellenanordnung für Fassaden**
Louvre arrangement for facades
Esemble de lamelles pour façades

(30) Priorität: 06.02.2006 DE 102006005239
(43) Veröffentlichungstag der Anmeldung: 08.08.2007
(73) Patentinhaber: NORSK HYDRO ASA, 0257 Oslo 2 (NO)
(72) Erfinder: Brüderl, Dietmar, 88451 Dettingen (DE); Ficht, Francis, 89703 Ulm (DE); Jiaxian, Xu, 89077 Ulm (DE)
(74) Vertreter: Dziewior, Joachim

(56) Entgegenhaltungen:
- EP-A- 1 149 961
- EP-A- 1 516 998
- WO-A-03/008751
- DE-A1-102006 005 233
- FR-A- 2 744 166
- US-A- 3 691 687
- US-A1- 2004 244 291

## Beschreibung

Die Erfindung betrifft eine aus mehreren vorzugsweise parallel zueinander verlaufenden Lamellen bestehende Lamellenanordnung für Gebäudefassaden, auskragende Vorsprünge an Gebäuden, verglaste Dächer und dergleichen, wobei die Lamellen über Halteelemente an der Gebäudestruktur befestigt, vorzugsweise als Hohllamellen ausgebildet und an ihren endseitigen Stirnflächen mit Enddeckeln versehen sind, wobei die Enddeckel auf ihrer zur Lamelle weisenden Innenseite oder auf ihrer Außenseite mit wenigstens einem an der Deckelfläche angebrachten Anschlußteil versehen sind, und wobei jedes Halteelement einen Haltearm aufweist, an dessen freiem Ende ein mit dem Anschlussteil kraft- oder formschlüssig verbindbares Befestigungsglied angeordnet ist.

Derartige Lamellenanordnungen sind aus der Praxis in vielfältigen Ausführungsformen bekannt und dienen dazu, insbesondere in verglasten Bereichen Abschattungen gegen die Sonneneinstrahlung vorzunehmen. Dabei werden in der Regel zunächst die Halteelemente an den vorgesehenen Stellen angebracht und anschließend die Lamellen selbst an den Halteelementen befestigt, was beispielsweise mittels Schraubverbindungen erfolgen kann.

Um eine Ausrichtung der Lamellenflächen entsprechend der örtlichen Gegebenheiten bzw. der Sonneneinstrahlung vorzunehmen, müssen die Halteelemente beispielsweise gelenkig ausgebildet sein, um die Einstellung einer vorgesehenen Winkellage für die Lamelle vornehmen zu können. Eine derartige Ausgestaltung der Halteelemente ist technisch aufwendig und im übrigen verschleißanfällig.

Die EP 1 516 998 zeigt bereits eine Lösung mit einem Zahnkranz, bei welcher jedoch an einer mit einem Außenzahnkranz versehenen Basisplatte ein diesen Zahnkranz umgreifender Halter angeordnet ist, der wiederrum gabelartig die Lamelle umschließt.

Bei der US 2004 0 244 291 ist ein Zahnrad an der Lamelle angeordnet, das jedoch mit einer Zahnstange im Eingriff steht, wodurch eine Verstellmöglichkeit für die Lamelle besteht.

Schließlich zeigt eine Ausführungsvariante der US 3 691 687 eine mit einem Außenzahnkranz versehene Stirnleiste einer Lamelle, die jedoch in eine angepasste Aufnahmebohrung einer Rahmenleiste greift.

Der Erfindung liegt die Aufgabe zugrunde, eine Lamellenanordnung der eingangs genannten Art so zu verbessern, dass mit einfachen Bauteilen sowohl eine einfache Montage der Lamelle als auch eine Einstellung der Winkelausrichtung der Lamellen leicht möglich ist.

Diese Aufgabe wird nach der Erfindung dadurch gelöst, dass das Anschlußteil von einem Außenzahnkranz gebildet ist, während das Befestigungsglied von einer Gabelaufnahme gebildet ist, wobei die Gabelaufnahme mit wenigstens einem zum Eingriff in einen der Zähne bzw. der Verzahnung eingerichteten Sperrglied versehen ist.

Der durch die Erfindung erreichte Vorteil besteht zunächst im wesentlichen darin, dass die Befestigung der Lamellen allein über die Enddeckel erfolgt, so dass Bearbeitungen an der Lamelle selbst nicht erfoderlich sind. Die Verbindung mit dem Halteelement erfolgt also ausschließlich über die Enddeckel, die ihrerseits lediglich mit der Stirnfläche der Lamelle zu verbinden sind. Die Montage wird erheblich vereinfacht, da das Anschlußteil des Enddeckels lediglich mit dem Befestigungsglied des Halteelements verbunden werden muss, was aufgrund der kraft- bzw. formschlüssigen Ausbildung schnell und leicht vonstatten geht.

In besonders einfacher Ausgestaltung ist das Sperrglied hierbei von einer Schraube gebildet.

In bevorzugter Ausführungsform der Erfindung ist vorgesehen, dass das bzw. die Anschlußteile symmetrisch zur Mitte des Enddeckels angeordnet sind. Dies hat den Vorteil, dass an beiden Seiten der Lamelle der gleiche Enddeckel verwendet werden kann, was die Lagerhaltung erheblich vereinfacht.

Im folgenden wird die Erfindung an in der Zeichnung dargestellten Ausführungsbeispielen näher erläutert; es zeigen:
- Fig. 1: ein Halteelement mit einem Enddeckel zur Befestigung an einer Lamelle,
- Fig. 2: eine Alternative zum Gegenstand nach Figur 1.

In der Zeichnung sind unterschiedliche Ausführungsformen eines Halteelements 1 sowie eines Enddeckels 2 für Lamellen dargestellt, die in nicht näher wiedergegebener Weise vorzugsweise parallel zueinander angeordnete Lamellenanordnungen bilden, die zur Abschattung von Gebäudefassaden, auskragenden Vorsprüngen an Gebäuden, verglasten Dächern und dergleichen zum Einsatz kommen. Die Lamellen sind dabei vorzugsweise als Hohllamellen ausgebildet, besitzen also im Querschnitt eine Gestalt wie der beispielsweise in der Figur 1 dargestellte Enddeckel 2, der stirnseitig an der Lamelle zu deren Befestigung angebracht wird.

Die Enddeckel 2 sind an ihrer zur Lamelle weisenden Innenseite oder - wie dies beispielhaft in Figur 2 dargestellt ist - auf ihrer Außenseite wenigstens mit einem an der Deckelfläche ausgebildeten Anschlußteil 3 versehen, das der Befestigung am Halteelement 1 dient. Dazu ist das Halteelement 1 mit einem Haltearm 4 versehen, an dessen freiem Ende ein mit dem Anschlußteil 3 kraft- oder formschlüssig verbindbares Befestigungsglied 5 angeordnet ist.

Bei dem in den Figuren 1 und 2 gezeigten Ausführungsbeispiel besteht das Anschlußteil 3 aus einem Außenzahnkranz 6, während das Befestigungsglied 5 von einer Gabelaufnahme gebildet ist. Die Gabelaufnahme kann dabei in einem Teilbereich ihrerseits einen Innenzahnkranz aufweisen, der eine Fixierung des Enddeckels 2 und damit der Lamelle in der vorgesehenen Drehstellung ermöglicht. Zusätzlich empfiehlt es sich jedoch, dass in der Gabelaufnahme ein oder mehrere Sperrglieder 7 vorgesehen sind, die in einen der Zähne eingreifen und somit das Anschlußteil 3 in der Gabelaufnahme fixieren. Dies erfolgt in einfachster Weise durch eine in einem Gewinde der Gabelaufnahme angeordnete Schraube.

Schließlich ist der Enddeckel 2 mit einer randseitig verlaufenden Anlageleiste 12 für die Lamelle versehen. Soweit das Anschlußteil 3 dabei auf der zur Lamelle weisenden Innenseite des Enddeckels 2 angeordnet ist, ist die Anlageleiste 12 in dem für den Durchgriff des Haltearms 4 vorgesehenen Bereich mit einer Freischneidung versehen. Über diese Freischneidung erfolgt darüberhinaus ggf. eine Belüftung oder Entwässerung der Lamelle. Bei der in der Figur 2 dargestellten Ausführungsvariante, bei der das Anschlußteil 3 an der Außenseite des Enddeckels 2 angeordnet ist, ist eine derartige Freischneidung hingegen nicht erforderlich.

## Patentansprüche

1. Aus mehreren vorzugsweise parallel zueinander verlaufenden Lamellen bestehende Lamellenanordnung für Gebäudefassaden, auskragende Vorsprünge an Gebäuden, verglaste Dächer und dergleichen, wobei die Lamellen über Halteelemente (1) an der Gebäudestruktur befestigt, vorzugsweise als Hohllamellen ausgebildet, und an ihren endseitigen Stirnflächen mit Enddeckeln (2) versehen sind, wobei die Enddeckel (2) auf ihrer zur Lamelle weisenden Innenseite oder auf ihrer Außenseite mit wenigstens einem an der Deckelfläche angebrachten Anschlußteil (3) versehen sind, und wobei jedes Halteelement (1) einen Haltearm (4) aufweist, an dessen freiem Ende ein mit dem Anschlußteil (3) kraft- oder formschlüssig verbindbares Befestigungsglied (5) angeordnet ist, **dadurch gekennzeichnet dass** das Anschlußteil (3) von einem Außenzahnkranz gebildet ist, während das Befestigungsglied (5) von einer Gabelaufnahme gebildet ist, wobei die Gabelaufnahme mit wenigstens einem zum Eingriff in einen der zähne bzw. die Verzahnung eingerichteten Sperrglied (7) versehen ist.

2. Lamellenanordnung nach Anspruch 1, **dadurch gekennzeichnet, dass** das Sperrglied (7) von einer Schraube gebildet ist.

3. Lamellenanordnung nach Anspruch 1 oder 2, **dadurch gekennzeichnet, dass** das bzw. die Anschlußteil (3) symmetrisch zur Mitte des Enddeckel (2) angeordnet sind.

## Claims

1. A louvre arrangement comprising a plurality of preferably mutually parallel louvres for building facades, protruding projections on buildings, glazed roofs and the like, wherein the louvres are fixed by way of holding elements (1) to the building structure, they are preferably in the form of hollow louvres and they are provided with end covers (2) at their end faces, wherein the end covers (2) on their inside facing towards the louvre or on their outside are provided with at least one connecting portion (3) mounted to the cover surface and wherein each holding element (1) has a holding arm (4), at the free end of which is arranged a fixing member (5) which can be connected to the connecting portion (3) in force-locking or positively locking relationship, **characterised in that** the connecting portion (3) is formed by an externally toothed ring while the fixing member (5) is formed by a fork mounting, wherein the fork mounting is provided with at least one locking member (7) adapted for engagement into one of the teeth or into the tooth arrangement.

2. A louvre arrangement according to claim 1 **characterised in that** the locking member (7) is formed by a screw.

3. A louvre arrangement according to claim 1 or claim 2 **characterised in that** the connecting portion or portions (3) are arranged symmetrically relative to the middle of the end cover (2).

## Revendications

1. Ensemble de lamelles constitué de plusieurs lamelles, s'étendant de préférence parallèlement entre elles, pour façades de bâtiments, épaulements en encorbellement de bâtiments, toitures vitrées et similaires, les lamelles étant fixées à la structure du bâtiment à l'aide d'éléments de retenue (1), étant formées de préférence comme lamelles creuses et pourvues de couvercles d'extrémité (2) sur leurs surfaces frontales situées du côté d'extrémité, les couvercles d'extrémité (2) étant pourvus du côté intérieur faisant face à la lamelle ou du côté extérieur d'au moins une pièce de raccordement (3) fixée à la surface du couvercle, et chaque élément de retenue (1) présentant un bras de support (4), à l'extrémité libre duquel est disposé un élément de fixation (5) pouvant être relié par liaison de force ou à conjugaison de forme à la pièce de raccordement (3), **caractérisé en ce que** la pièce de raccordement (3) est formée par une couronne dentée extérieure, alors que l'élément de fixation (5) est formé par un logement en forme de fourche, le logement en forme de fourche étant pourvu d'au moins un élément de verrouillage (7) conçu pour faire prise dans une des dents ou dans la denture.

2. Ensemble de lamelles suivant la revendication 1, **caractérisé en ce que** l'élément de verrouillage (7) est formé par une vis.

3. Ensemble de lamelles suivant la revendication 1 ou 2, **caractérisé en ce que** la ou les pièces de raccordement (3) sont disposées symétriquement au milieu du couvercle d'extrémité (2).
